# DEMANDE DE BREVET EUROPEEN

(11) **EP 0 126 657 A2**
(43) Date de publication de la demande: **28.11.1984**
(21) Numéro de dépôt: 84400598.3
(22) Date de dépôt: 23.03.1984
(51) Int. Cl.: E04B 1/19, E04B 1/343

(54) **Système d'assemblages rapides et réversibles de composants préfabriqués de constructions variées**

(30) Priorité: 25.03.1983 FR 8304918; 14.10.1983 FR 8316336; 13.12.1983 FR 8319901
(71) Demandeur: Meyer, Philippe Andre Pierre, F-75002 Paris (FR)
(72) Inventeur: Meyer, Philippe Andre Pierre, F-75002 Paris (FR)

(57) **Abrégé**

Les différents composants possibles horizontaux, inclinés, ici une poutre double (J), une simple (K), deux éléments autoportants de planchers (L), sont assemblés par emprisonnement de leurs attaches (M) d'abord insérées dans les encoches (C) de la pièce basse (B), qui chevauche une pièce (E) ici solidaire du poteau (N) inférieur, puis recouvertes ici par la même pièce (B) inversée.

Les panneaux (F) de façade et cloisons reposent sur les composants horizontaux et sont pourvus ici de languettes (0) bloquées dans les rainures (P) résultant des juxtapositions des éléments horizontaux ou inclinés. La partie (A) emmanchée du poteau (N) supérieur est plus étroite que les percements (D) des pièces (B). Le poteau est bloqué contre le panneau (F) que lors du vissage avec la pièce (E) qui s'effectue en tournant sur lui-même, par le haut, le tube (1) porteur logé dans l'enveloppe extérieure indépendante (P) pourvue de joints amovibles (Q) positionnés suivant les directions des panneaux. Les composants sont solidement assemblés une fois les deux pièces (B) bloquées l'une sur l'autre.

## Description

L'invention concerne un système d'assemblages rapides de composants préfabriqués,poutres,poutrelles et/ou cadres rigides et/ou éléments autoportants de planchers,toitures,ainsi que des montants,poteaux,panneaux porteurs et non porteurs de façades et cloisons,ces divers composants,combinables entre eux de multiples façons,étant assemblés "à sec" à l'aide d'un dispositif qui permet de supprimer un grand nombre de pièces annexes de liaison,d'opérations de clouages, vissages,boulonnages,et d'associer des composants finis,en autorisant la réalisation sur place de constructions variées sur un ou plusieurs niveaux,habitables ou non,ouvertes ou fermées,adaptables à des supports même irréguliers,des terrains en pente,et dont les composants cités sont aisément séparables les uns des autres sans détérioration et réutilisables en d'autres lieux pour des constructions identiques ou différentes,elles-mêmes démontables et transportables.

L'état de la technique antérieure est précisé à travers trois brevets. Le brevet FR-A-2 314 316 décrit un procédé qui comporte essentiellement des éléments de structure,poteaux et poutres, et des éléments de remplissages.Les éléments de structure sont assemblés par boulonnages.Il est nécessaire pour fixer les poteaux à leur appui et pour les superposer entre eux de boulonner les platines soudées à leurs extrémités.Les poutres,pour les relier aux poteaux,doivent être boulonnées aux ailettes des noeuds constitués de deux demi-colliers enserrés autour des poteaux par boulonnage.Les mêmes principes sont appliqués pour les poutres en console,les fermes.Les éléments de remplissages horizontaux sont des dalles qui reposent sur les poutres.Les éléments de remplissages verticaux sont constitués de grilles qui reçoivent différents types de revêtements.Il en résulte que si le procédé offre de larges possibilités d'utilisations les différentes opérations de boulonnages réclament beaucoup de temps.D'autre part les éléments de remplissages ne sont pas finis et nécessitent de recevoir des revêtements,en particulier pour les façades afin d'assurer leur étanchéité.Il n'y a pas d' éléments autoportants de planchers ou toitures directement fixés aux noeuds.La mise en oeuvre traditionnelle de certains composants principaux ne permet pas toujours des démontages sans détériorations. Le brevet FR-A- 923 264 décrit des dispositifs qui procèdent aux assemblages et blocages des éléments par resserrement des uns contre les autres effectué à l'aide de la force de serrage d'un boulon.La rigidité et le maintien des assemblages dépendent d'une part de la force de serrage et d'autre part du blocage des éléments les uns contre les autres.Aussi faut-il que suivant le nombre d'éléments ceux-ci soient spécialement adaptés pour se bloquer mutuellement.Ceci a pour inconvénient de ne pas permettre de multiples combinaisons à partir des mêmes éléments de base préfabriqués,répétitifs, identiques.Lorsqu'il s'agit d'assembler des éléments horizontaux avec des éléments verticaux le dispositif se présente sous une forme différente et le boulon est horizontal. Ceci empêche de positionner les éléments horizontaux dans certaines directions et de pouvoir assembler des éléments cadres ou autoportants.D'autre part l'extrémité des éléments horizontaux doit être suffisamment large pour éviter leur basculement et assurer leur maintien.Aussi ne peut-on assembler qu'un nombre limité d'éléments.La solidité des assemblages ne dépend que de la force de serrage du boulon,de ce fait les montants verticaux ne peuvent subir que de faibles sollicitations et ne peuvent être assimilés à des poteaux. Outre que le procédé ne prévoit que des poutres horizontales un même dispositif n'assemble pas soit uniquement les poutres entre elles soit une ou plusieurs poutres avec un élément ou deux éléments verticaux superposés.Ce procédé est donc adapté à certains types de constructions.Dans sa conception générale ce brevet concerne "tous les dispositifs visant à utiliser la force de serrage d'un boulon conique de manière que ses composantes sur des surfaces coniques ou prismatiques assurent le serrage dans deux plans orthogonaux et surtout le blocage des pièces les unes contre les autres. Le brevet FR-A-2 414 104 décrit un dispositif d'assemblages de poutres à des poteaux.Les poutrelles sont fixées par boulonnage sur des pattes engagées dans les glissières du noeud.Le noeud n'est pas prévu pour assemler seulement des poutres entre elles.Il est toujours associé à la partie haute des poteaux qui ne sont pas superposables.Le système est conçu par rapport à une forme géométrique particulière qui se combine mais les constructions sont sur un seul niveau.

Le système de l'invention comprend un dispositif d'assemblages rapides de composants préfabriqués horizontaux et inclinés entre eux.Ces composants sont des poutrelles,des poutres,des cadres ou des éléments autoportants de planchers et toitures.Le dispositif permet d'associer à ces composants des éléments verticaux qui sont des montants,des poteaux,des panneaux porteurs.Enfin le dispositif et les modes de stabilisation des poteaux et des panneaux porteurs autorisent la mise en place de composants préfabriqués de façades et cloisons maintenus par simple association avec les divers autres composants.

Le dispositif est essentiellement constitué d'un axe vertical (A) et de deux pièces (B),dont l'une au moins est en forme de manchon ou couronne et dispose d'encoches verticales (C),le fond (D). des pièces étant largement percé.Figure 1. Les encoches sont destinées à recevoir les attaches préfixées aux extrémités ou aux angles des composants horizontaux et inclinés.Ces attaches peuvent ainsi être emprisonnées par deux pièces identiques et inversées,ou deux pièces différentes,celles-ci étant resserrées l'une contre l'autre le long de l'axe vertical.Le resserrement se fait à l'aide de goupilles,figure 1,à l'aide d'éléments vissants ou avec les deux, Figure 2.L'axe vertical assure la rigidité du dispositif quel que soit le nombre d'éléments assemblés.

Les attaches préfixées aux éléments horizontaux et inclinés sont adaptées à être insérées dans les encoches et maintenues emprisonnées par les pièces. Pour les poutres et les poutrelles les attaches peuvent être en forme de T,figure 3,ou de L,figure 4.Elles sont en forme de T par exemple lorsqu'une seule poutre est fixée à une encoche,en L lorsque deux éléments sont insérés à une encoche. Figure 5.Ainsi une poutre peut être composée de l'assemblage de deux éléments identiques dissociables et utilisales séparément.Il est alors possible d'associer à une même encoche une poutrelle soit horizontale soit inclinée à une autre poutrelle inclinée dans une autre direction.

Ce principe combiné aux différentes directions horizontales des encoches périphériques permet la réalisation de fermes, charpentes et autres structures spatiales démontables.Figures 6 et 8.

Les poutres ou poutrelles peuvent disposer d'attaches articulées permettant d'assembler les mêmes éléments dans toutes les inclinaisons voulues.Figure 7.

Les attaches des éléments cadres et des éléments finis autoportants de planchers et toitures sont adaptées aux différentes formes générales possibles de ces éléments:carrées, rectangulaires,triangulaires,hexagonales,...La conception du dispositif permet aux attaches de ces éléments de disposer de plusieurs branches s'insérant dans plusieurs encoches à la fois pour constituer un maintien résistant.Figure 9.

Ces éléments s'assemblant côte à côte une partie de l'attache de l'un s'insère dans la même encoche q'une partie de l' attache de l'autre.De même l'attache d'une poutrelle,ou demi poutre,peut s'insérer dans la même encoche qu'une partie de l'attache d'un élément cadre ou autoportant de manière à constituer une poutre de rive par exemple.Figure 10.

Les éléments inclinés cadres et autoportants disposent du même principe d'attachese.Celles-ci sont adaptées à l'inclinaison des plans ou toitures qui peuvent avoir des géométries variées suivant les effets recherchés.

Le nombre des encoches aménagées sur les pièces du dispositif dépend des formes générales des éléments,des trames et combinaisons de trames constructives envisagées.

Les encoches verticales permettent aux différentes attaches de se présenter selon des plans verticaux et donc d'offrir de bonnes résistances aux efforts ainsi que d'éviter les basculements des poutres.Suivant la nature et fonction des constructions les pièces (B) et les encoches sont plus ou moins hautes.D'autre part deux pièces (B) disposant d'encoches et installées ainsi en opposition sont préférables à une seule pièce disposant d'encoches dans le cas ou les pièces sont fortement sollicitées et les attaches des éléments sont hautes et difficiles à engager.

Un même dispositif permet donc d'assembler directement entre eux des éléments horizontaux et inclinés de différents types dont des composants finis et autoportants de planchers et toitures.De multiples combinaisons d'éléments sont ainsi réalisables.

Le dispositif permet d'associer à ces éléments des composants verticaux qui sont des montants,des poteaux et des panneaux.

Les montants peuvent être directement fixés avec l'axe du dispositif par goupillage,vissage,ou les deux,suivant les mêmes dispositions que pour le resserrement des pièces (B), voir figures 1 et 2.Le dispositif peut donc s'associer en partie haute des montants,figure 11,en partie basse,figure 12,comme entre deux montants superposés,figure 13,et dans les différents cas effectuer le resserrement des pièces (B) l'une sur l'autre.Les montants peuvent être de conception adaptée aux besoins.

La partie basse des montants peut constituer l'axe (A) du dispositif,figure 14.Ceci a pour avantages de réduire le nombre de verrouillages à effectuer et d'assurer des assemblages très rigides,les pièces du dispositif étant bloquées l'une sur l'autre.Ceci est réalisable avec des pièces (B) dont la coupe verticale est plus ou moins en forme de H permettant à la pièce (B) basse d'être maintenue latéralement par simple chevauchement sur l'extrémité haute du montant, figure 15.Les attaches des éléments horizontaux et inclinés peuvent alors être mises en place avant que l'axe soit emmanché.

Dans le cas où les montants sont vissés,ou vissés et goupillés,avec les montants inférieurs la partie (A) des montants est cylindrique et le percement du fond (D) des pièces (B) est circulaire.Dans les autres cas ces parties peuvent avoir d'autres formes.Dans tous les cas les pièces (B) peuvent avoir des formes générales variées.

Les poteaux et panneaux sont fixés aux dispositifs et aux éléments auxquels ils se superposent suivant les mêmes principes que les montants.Ils disposent donc en partie basse d' une pièce (A) qui constitue l'axe du dispositif,en partie haute d'une cavité (E),semblable à la partie haute des montants,qui reçoit l'extrémité de la pièce (A) emmanchée.Figure 16 et suivantes.

En parties basses des constructions les dispositifs reposent sur des pieds,vérins ou autres éléments d'appui qui disposent des mêmes cavités (E) en partie haute.Les composants verticaux,poteaux ou panneaux porteurs,sont donc,aussi bien au premier niveau que lors des superpositions,stabilisés par emmanchement de leur pièce (A) qui constitue un véritable ancrage.Figure 16.

Les éléments horizontaux ou inclinés hauts qui constituent les charpentes ou toitures sDt fixés à l'aide d'un dispositif haut dont l'axe (A) indépendant est engagé dans la cavité (E) des derniers éléments.Figure 17.

Ce système est aussi bien adapté à des poteaux que des panneaux porteurs.

Dans le cas d'éléments lourds,tels que poteaux ou panneaux en béton par exemple,ou dans le cas de certaine constructions provisoires,les simples emmanchements des pièces (A) dans les dispositifs et dans les cavités (E) peuvent suffire à la stabilité des éléments et celle des constructions. Dans les autres cas les pièces (A) sont fixées,solidarisées avec les pièces (E).Les fixations peuvent être réalisées à l'aide de goupilles comme précédemment.

Les fixations peuvent être aussi effectuées à l'aide de boulons vissés latéralement sur un percement fileté traversant la paroi de la pièce (E).Par vissage le boulon bloque la pièce (A).Celle-ci peut disposer d'une extrémité inclinée facilitant l'abaissement de l'élément sous l'effet du vissage du boulon tout en assurant le blocage.Figure 18.Ce principe permet de fixer les poteaux ou panneaux quelles que soit leur orientation horizontales lorsque les pièces (A) et

(E) sont cylindriques.Si ces pièces ont d'autres formes,les éléments peuvent être fixés dans les différentes orientations possibles avec ces formes.

Ainsi avec des éléments horizontaux et inclinés ou non et un ensemble de panneaux,panneaux droits,panneaux d'angles disposant chacun d'une pièce (A) basse et d'une pièce haute (E) on peut réaliser des constructions fermées,sur un ou plusieurs niveaux,avec ou non des poteaux intérieurs,dont les parois sont rectilignes ou brisées.L'ensemble des opérations d'assemblages des composants se faisant gràce au seul dispositif.Figures 19 et 20.

Le montage de principe s'effectue de la manière suivante.Les pieds ou vérins ou autres éléments d'appui sont placés sur le sol.Ils reçoivent les pièces (B) chevauchées.Les éléments bas horizontaux sont installés,ce sont des poutres ou des cadres recevant des dalles de plancher,ou des éléments plancher autoportants.Les pièces (B) inversées sont engagées sur les attaches des éléments.Les panneaux sont successivement mis en place et stabilisés par l'emmanchement de leur pièce (A).De même pour les poteaux éventuels.Ces éléments reçoivent les dispositifs hauts avec lesquels sont fixés les éléments toiture ou plancher intermédiaire.Les toitures sont des éléments dalles rapportés sur des poutres ou des cadres, ou des éléments finis autoportants.

Ce principe de montage est valable avec toute trame constructive.Les panneaux peuvent avoir différentes découpes et formes,les toitures peuvent être horizontales ou inclinées.

Lors du montage les panneaux sont successivement accolés les uns contre les autres et en même temps abaissés pour emmancher leur pièce basse.Figure 21.L'étanchéité des parois peut être effectuée en intercalant au fur et à mesure entre les éléments des languettes,des joints,lors du montage.Des joints souples préfixés sur les rives des panneaux peuvent être compressés lors des accolements successifs. Aussi les mouvements simultanés de poussée latérale et d'abaissement, figure 21,ne sont pas facilités : risque d'arrachement des joints,mauvais glissement de matériaux mis en contact,etc.. La conception des pièces pallie à ces inconvénients.

En effet les pièces (B) ont une forme,en coupe,à peu près en H diminué.De ce fait la pièce (B) basse est maintenue latéra lement par chevauchement sur la pièce (E) et la pièce (B) haute est,une fois le dispositif reserré,maintenue par l' élargissement supérieur (Al) de la pièce (A).Figure 22.Le percement du fond (D) des pièces (B) peut donc être plus large que la pièce (A) puisque celle-ci ne maintient pas directement les pièces latéralement.Il en résulte que la pièce (A) de l'élément vertical à installer peut être engagée profondément dans le dispositif sans être axée avec la pièce (E).L'élément peut donc être abaissé presque complètement sans être simultanément accolé contre le panneau auquel il s'assemble.Ce n'est plus alors qu'au dernier moment qu'il est nécessaire d'appliquer au panneau une poussée composée,à la fois horizontale et verticale.Figure23.

Ce dernier mouvement peut encore être facilité et rendu progressif par des pièces ou des zones de pièces inclinées ou coniques.Figure 24.Les parties coniques peuvent être filetées.

Ce mouvement résltant de resserrement latéral peut être effectué dans toutes les directions.

Ainsi le seul dispositif permet d'assembler entre eux des panneaux stabilisés par emmanchement et bloqués les uns contre les autres par resserrement latéral en réalisant l'étanchéité des parois rectilignes ou brisées.Avec ce système les panneaux peuvent être entièrement préfabriqués,revêtements extérieur et intérieur compris.

Les panneaux décrits jusqu'à présent sont tous pourvus d'une pièce basse (A) et d'une pièce haute (E).Ce sont des panneaux porteurs.Par leur ancrage ils sont stabilisateurs des constructions.

Les poteaux sont munis des mêmes pièces.Ils peuvent comme les panneaux se resserrer latéralement dans toutes les directions lors de leur mise en place.

Ces éléments poteaux et panneaux stabilisateurs peuvent assembler des panneaux "libres" (F),figure 25,qui sont des panneaux dépourvus de pièces (A) et (E).Ces panneaux libres se situent entre les éléments porteurs poteaux et/ou panneaux.

L'ensemble des panneaux et poteaux disposent de rainures latérales en creux et/ou en relief permettant d'intercaler au besoin des languettes ou des joints d^{s}assemblage.Ces élé-ments s'emboîtent les uns dans les autres lors des accolements et resserrements.Les panneaux libres sont ainsi solidarisés à des éléments stables,les poteaux.et/ou panneaux porteurs.

Les panneaux libres,comme les autres panneaux,reposent sur des poutres,des cadres ou des éléments plancher.Ils sont superposés par des potres,des cadres,des éléments autoportants de planchers intermédiaires ou de toiture.Aussi est-il aisé de les maintenir en partie basse et en partie haute par les divers éléments horizontaux et inclinés.Des dispositions ou réservations peuvent être prévues sur les divers éléments afin que ,compte tenu de l'ordre de mise en oeuvre, ceux-ci s'adaptent directement et se maintiennent par association. Une disposition simple est d'utiliser les rainures constituées par les juxtapositions des éléments horizontaux et inclinés.En effet cesréseauxde rainures,qui correspondent aux trames constructives,sont superposés ,dans les mêmes plans verticaux.Ces rainures peuvent donc être adaptées à recevoir des languettes (O) préfixées en parties basse et haute des panneaux de façades et cloisons.Figure 32.

Il est donc possible de maintenir aussi bien des panneaux de façades que de cloisons par simple reserrement latéral grâce au dispositif et par simple association avec les autres éléments.

Il a été précisé que les éléments stabilisateurs,poteaux ou panneaux,sont stabilisés par emmanchement de leur pièce (A) dans le dispositif et dans la pièce (E) des éléments auquels ils sont superposés.Il a été noté que dans certaines constructions ces emmanchements seuls sont suffisants,que par ailleurs il peut être effectué un goupillage entre la pièce (A) et la pièce (E).Ce goupillage se fait sous le dispositif. Cette opération peut être difficile à réaliser dans certains cas,en particulier au niveau bas des constructions et lorsque les éléments plancher sont installés.

Comme dans le cas des montants les pièces (&) peuvent être vissées aux pièces (E).Cependant les éléments poteaux et panneaux stabilisateurs ne peuvent être tournés sur eux-mêmes lorsqu'ils s'accolent et se resserrent contre des panneaux.

Une solution,figure 26,consiste en une tige (G),dont l'extrémité basse est filetée,logée dans le corps des poteaux ou des panneaux stabilisateurs,qui peut être manoeuvrée par le haut des éléments tout le corps des éléments.La tige filetée passe dans la pièce (A),qui est emmanchée comme précédemment,et débouche en bas des éléments.La tige se visse à la pièce (E) ou dans le cas de superposition,de poteaux ou panneaux,à l'extrémité haute de la tige filetée inférieure solidaire d'un écrou (H) servant à manoeuvrer la tige.

La pièce (A) peut être solidaire de la tige et tourner avec elle.Si la tige est assez rigide elle peut remplacer la pièce (A) et constituer l'emmanchement et l'ancrage.

Une solution similaire,figure 27,consiste en un tube cylindrique (I) pouvant tourner sur lui-même,comme la tige,sans entrainer le corps des éléments.Dans ce cas la pièce (A) est solidaire du tube en partie basse ainsi que la pièce (E) en partie haute.Le tube est donc assimilable à un montant cylindrique logé dans le corps des poteaux ou panneaux stabilisateurs.En superposition des éléments entre eux les tubes sont donc directement reliés les uns aux autres tout en emmanchant le dispositif,ce qui constitue des liaisons très rigides.En partie basse des constructions les tubes sont-directement reliés aux extrémités (E) des éléments d'appui,vérins,pieds...En partie haute des constructions le dispositif est relié aux tubes à l'aide d'axes (A) indépendants.

La partie (A) des tubes permet d'effectuer les resserrements latéraux comme précédemment.

Ce principe avec tubes présente des avantages.En premier lieu la conception des tubes étant identique aux montants la fabrication des éléments est simplifiée et les éléments sont interchangeables,les tubes pouvant être utilisés seuls ou associés avec le corps des composants poteaux et panneaux porteurs.Les tubes étant creux ils sont à chaque fois directement utilisables en descente d'eaux pluviales.Enfin les tubes peuvent être rorteurs,ainsi le corps des éléments est réalisable en divers matériaux et avec des formes variées.

A titre d'exemple le corps extérieur des poteaux peut être adapté par sa forme,et suivant les cas,à l'assemblage de panneaux libres dans différentes directions correspondant à la trame constructive employée.Ce corps peut être réalisé en plastique,ou dérivés,avoir une forme générale en étoile à huit branches dont les angles aigus font 90° (combinaison de deux carrés) et permettre d'assembler des panneaux épais en parois rectilignes,en angle de 90°,en angle de 135°,d'assem-2,3 ou 4 de ces panneaux,figure 28,et d'assembler des pan- neux plus minces,par exemple de cloisons,dans un plus grand nombre de combinaisons,figure 29.Ceci se faisant sans joint de liaison avec le poteau.

Les pièces (B) du dispositif peuvent être de formes variées. la forme peut correspondre à celle des poteaux.Dans ces cas si la forme des poteaux permet d'assembler directement des panneaux il en est de même du dispositif.Ainsi il est possible de réaliser des niveaux décalés sans avoir recours à d^{l} autres dispositions,figure 30,et d'intégrer les constructions en les adaptant à des terrains de pentes variées,figure 31.

Le système de l'invention présente par rapport aux techniques antérieures un certain nombre d'avantages.En particulier le dispositif permet d'assembler avec rapidité des éléments horizontaux et inclinés de différents types par simple emprisonnement de leurs attaches,la rigidité du dispositif étant assurée quel que soit le nombre des éléments assemblés gràce à l'axe (A) et le blocage des pièces (B) l'une sur l' autre.Les encoches,le dédoublement des éléments poutres,les attaches des éléments cadres et autoportants,permettent de réaliser diverses structures spatiales,d'assurer les résistances des fixations,de juxtaposer les éléments et de constituer des réseaux de rainures.Les éléments verticaux,montants,poteaux et panneaux porteurs sont associés au dispositif,et aux autres composants,de manière identique.Il y a possibilité de substitution de poteaux avec des panneaux porteurs.Des parois de façades et cloisons,rectilignes ou brisées,peuvent être montées en continuité grace au dispositif et à l'ordre de mise en place des composants,et constituées soit d'un ensemble de panneaux porteurs,soit de panneaux porteurs et de panneaux libres,soit de poteaux et de panneaux libres.Le principe de resserrement latéral dans toutes les directions voulues permet de réaliser directement l'étanchéité des parois et l'utilisation de composants verticaux finis.Les façades et cloisons peuvent être maintenues de manière identique gràce aux rainures.Les modes de fixation des poteaux et panneaux porteurs autorisent des conceptions et matériaux variés.Les poteaux peuvent assembler directement des panneaux libres dans un grand nombre de combinaisons.Il est possible de réaliser des niveaux décalés avec des panneaux assemblés directement aux poteaux... D'une manière générale le système présente une grande homogénéité gràce aux possibilités du dispositif autorisant la réduction du nombre d'opérations et de pièces de fixation annexes,la rapidité de mise en oeuvre,l'utilisation possible de composants horizontaux,inclinés et verticaux finis,prêts à l'emploi,assemblés directement et aisément séparables sans détérioration.

La figure 32 montre un mode de réalisation et le fonctionnement du système.Il s'agit ici d'assembler,en superposition à d'autres éléments,deux composants autoportants de plancher (L),une poutre double (J),une poutre simple (K) et panneau libre (F) bloqué à l'aide du poteau (N) supérieur.Les opéras'effectuent dans l'ordre suivant..La pièce (B) basse est chevauchée sur la pièce (E) qui est l'extrémité haute du tube du poteau (N) inférieur.Les attaches (M) des éléments horizontaux,dans cet exemple il n'y a pas d'éléments inclinés, sont engagées dans la pièce (B) basse et insérées dans ses encoches (C).La pièce (B) haute est mise en place.Les attaches des éléments sont donc emprisonnées par les deux pièces (B),ici identiques et inversées.Le panneau libre (F) dispose en parties basse et haute de languettes (0) qui s'emboitent dans les rainures (P) constituées par les divers éléments horizontaux,et inclinés,juxtaposés.Le panneau reposé sur les éléments horizontaux le poteau (N) supérieur est abaissé et son extrémité basse (A) emmanchée aux deux pièces (B).Les percements (D) du fond des pièces (B) sont plus larges que la pièce (A).Le poteau peut donc être presqu'entièrement abaissé sans être plaqué contre le panneau (F).Ce n'est que pour le vissage de la pièce (A) avec la pièce (E) qu'il est resserré latéralement.Le vissage s'effectue en tournant sur lui-même le tube (I) par le haut à l'aide de la pièce (E). l'enveloppe extérieure (P) du poteau,qui n'est pas entrainée par la rotation du tube, peut disposer de joints (Q) amovibles et disposés suivant les besoins des assemblages des panneaux.L'assemblage est effectué lorsque les pièces (B) sont bloquées l'une contre l'autre.

Le système est décrit suivant un mode de réalisation.Les divers composants et les pièces du dispositif peuvent avoir des formes variées.Ainsi les pièces(B) peuvent être carrées, cylindriques,polygonales,triangulaires,en étoile...de même pour les poteaux.Les poutres peuvent être de conceptions variées,ainsi que les panneaux qui peuvent disposer de fenêtres,portes,rangements,équipements divers.Les composants sont réalisables en matériaux lourds et légers.Les pièces (B) peuvent être en métal ou matériaux plastiques moulés. Elles peuvent être dans certains cas solidaires des éléments verticaux.Les parois intérieures des pièces peuvent être légèrement inclinées,les encoches légèrement ouvertes pour faciliter la mise en place des attaches des éléments.Les pièces peuvent comporter des butées intérieures pour un meilleur blocage des attaches.Les attaches des éléments peuvent être réglables. Le système est utilisable dans toutes ou parties de ses possibilités.Ainsi le principe de poteaux et panneaux emmanchés se resserrant latéralement est applicable indépendamment du dispositif qui peut être remplacé par d'autres types de piè-et modes de liaisons des éléments horizontaux et inclinés.

Ce système d'assemblages trouve des applications pour des types variés de constructions démontables telles que des constructions provisoires,d'appoint,d'expositions,de week- end,de loisirs,d'urgence,de chantiers,de base-vies,d'habitations,de bureaux,des aménagements intérieurs à des locaux, aménagements extérieurs ...

## Revendications

1. Système d'assemblages rapides et réversibles de composants préfabriqués,horizontaux,inclinés,verticaux,de différents types qui sont combinables de multiples façons et as- sociables entre eux,à l'aide d'un dispositif,en permettant la réalisation sur place de constructions variées,sur un ou plusieurs niveaux,habitables ou non,ouvertes ou fermées, adaptables à des supports même irréguliers,des terrains en pente,et dont les composants,assemblés "à sec" et avec le minimum de pièces annexes,sont séparables les uns des autres sans détérioration et réutilisables... caractérisé en ce qu'un même dispositif assemble,par simple emprisonnement de leurs attaches,indifféremment des poutres,poutrelles,des éléments cadres rigides ou des composants finis et autoportants de planchers (L) et toitures,aussi bien entre eux seuls qu'avec un ou deux éléments verticaux`superposés,indifféremment des montants,des poteaux (N),des panneaux porteurs,l'un ou l'autre sont emmanchés au dispositif,stabilisés par ancrage,les poteaux et/ou panneaux porteurs permettant de bloquer des panneaux libres,de façades ou cloisons, maintenus par simple association avec les autres composants et gràce à l'ordre de leur montage.

2. Système d'assemblages selon la revendication 1 caractérisé par un dispositif constitué d'une part de deux pièces (B), de configurations générales variées,dont l'une au moins est en forme de manchon,ou couronne,et dispose d'encoches (C) verticales,en nombre variable suivant les cas,le fond (D) des pièces étant largement percé,et d'autre part d'un axe (A) vertical qui assure la rigidité du dispositif et permet le blocage des deux pièces (B) l'une sur l'autre de manière à maintenir emprisonnées les attaches (M) des éléments préalablement introduites dans les pièces et les encoches.

3. Système d'assemblages selon les revendications 1 et 2 caractérisé en ce que les poutres horizontales (J) et inclinées sont composées de deux éléments identiques utilisables séparément en poutre simple (K) dont les attaches (M) peuvent être insérées dans une même encoche (C) et permettre d'une part,en associant à chaque encoche deux poutres simples situées dans une même direction mais d'inclinaisons différentes,de réaliser des charpentes ou structures spatiales démontables,et d'autre part de juxtaposer une poutre simple (K) à un élément cadre rigide ou autoportant de plancher (L) ou toiture,ces éléments disposant d'attaches (M) composées de plusieurs branches,le coté de l'attache de l' un pouvant s'insérer dans la même encoche que le coté de l' attache de l'autre de manière à se juxtaposer et être maintenus solidement,ces différentes juxtapositions d'éléments permettant la réalisation de rainures (P)horizontales et inclinées qui correspondent à la trame constructive en projection horizontale.

4. Système d'assemblages selonles revendications 1 et 2 caractérisé en ce que les composants verticaux,montants,poteaux,panneauxporteurs,disposent en partie basse d'une pièce (A),qui sert d'axe au dispositif,que ces composants ainsi que les éléments d'appui des constructions,pieds,vérins,.. disposent en partie haute d'une pièce (E) et que successivement les pièces (A) des composants sont emmanchées aux pièces (B) des dispositifs et à la pièce (E) des éléments inférieurs,permettant ainsi de monter sur plusieurs niveaux,d' assurer la stabilisation des éléments par ancrage,de resserrer les pièces (B) l'une sur l'autre et d'associer les composants verticaux aux dispositifs et aux éléments horizontaux et inclinés qui s'y assemblent,les derniers dispositifs hauts étant fixés par un axe (A)indépendant,emmanché aux pièces (B) et à la pièce (E) des composants verticaux hauts.

5. Système d'assemblages selon la revendication 1 caractérisé en ce que les composants poteaux et/ou panneaux sont stabilisés par emmanchement et se resserrent latéralement dans toutes les directions voulues,lors de leur installation,de manière à permettre de monter,par accolements successifs contre d'autres panneaux,des parois stables de façades ou cloisons,rectilignes ou brisées,dont l'étanchéité est réalisée directement par le blocage ou compression de joints entre les éléments entièrement préfabriqués et finis.

6. Système d'assemblages selon la revendication 1 et l'une quelconque des revendications précédentes caractérisé en ce que les poteaux (N) et les panneaux porteurs,stabilisés par emmanchement,peuvent se resserrer latéralement lors de leur mise en place et bloquer des panneaux libres (F) car d'une part leur pièce basse (A) est plus étroite que le percement du fond (D) des pièces (B) et peut s'abaisser sans que les éléments soient tout à fait accolés aux panneaux libres,le resserrement latéral ne se faisant que lors de l'engagement de la pièce (&) dans la pièce (E) qui peuvent disposer de parties inclinées ou coniques,les deux pièces étant simplement emmanchées ou solidarisées de différentes façons,d'autre part car la pièce (B) basse est préalablement maintenue par chevauchement sur la pièce (E).

7. Système d'assemblages selon la revendication 1 et l'une quelconque des revendications précédentes caractérisé en ce que les panneaux de façades et cloisons disposent,en parties haute et basse,de langettes (O) et qu'ils sont maintenus par simple association avec les autres composants,gràce à l'ordre de montage,et par le blocage des languettes (0) dans des rainures (P) horizontales et inclinées.

8. Système d'assemblages selon la revendication 1 et l'une quelconque des revendications précédentes caractérisé en ce que les éléments poteaux et/ou panneaux,stabilisés par emmanchement et s'accolant contre des panneaux,sont solidarisés aux éléments auquels ils se superposent par vissage d' une tige filetée (G) ou d'un (I) logés dans le corps des éléments et qui peuvent tourner sur eux-mêmes sans entrainer le corps des éléments.

9. Système d'assemblages selon la revendication 1 et l'une quelconque des revendications précédentes caractérisé en ce que les poteaux ont une forme permettant d'assembler directement des panneaux de façades ou cloisons dans quatre directions et plus,jusqu'à huit,et que les pièces (B) du dispositif ont la même forme que ces poteaux de manière à réaliser des niveaux décalés dont les différents panneaux sont assemblés directement sans l'interposition de pièces annexes entre les panneaux et les poteaux ou les dispositifs.

10. Système d'assemblages selon les revendications 1 et 8 carctérisé par des poteaux composés d'un tube (I) cylindrique creux et porteur engagé dans l'enveloppe extérieure (P) du poteaux,qui peut être réalisée en plastique ou dérivés et disposer de joints amovibles,le tube,tourné sur lui-même pour fixer le poteau aux éléments d'appui,pouvant servir directement de descente d'eaux pluviales.
